# EUROPÄISCHE PATENTSCHRIFT

(11) **EP 0 169 802 B1**
(45) Veröffentlichungstag und Bekanntmachung des Hinweises auf die Patenterteilung: **07.09.1988**
(21) Anmeldenummer: 85730092.5
(22) Anmeldetag: 27.06.1985
(51) Int. Cl.: E04B 1/94, E05G 1/024, E04B 1/74

(54) **Begehbares Schutzhaus**
Accessible protection enclosure
Enceinte de protection accessible

(30) Priorität: 27.07.1984 CH 3615/84
(43) Veröffentlichungstag der Anmeldung: 29.01.1986
(73) Patentinhaber: ABS Allgemeiner Brandschutz G. u. M. Breivogel GmbH, D-6500 Mainz 42 (DE)
(72) Erfinder: Richter, Klaus, Dipl.-Ing., D-1000 Berlin 15 (DE)
(74) Vertreter: Pfenning, Meinig & Partner

(56) Entgegenhaltungen:
- EP-A- 0 023 621
- EP-A- 0 035 817
- EP-A- 0 062 881
- DE-A- 3 010 031
- US-A- 3 559 594

## Beschreibung

Die Erfindung betrifft ein begehbares Schutzhaus gegen unerwünschte Wärme-, Strahlungs-, Gas- und Wassereinwirkung und sonstige mechanische Beanspruchungen, insbesondere für Datenträger.

Es besteht seit langem das Bedürfnis, wichtige Dokumente, Datenträger, Chemikalien oder dergleichen so zu lagern, daß sie bei unerwünschter Einwirkung von außen, beispielsweise die erhöhte Wärmeeinwirkung bei einem Brand oder eine Strahleneinwirkung oder dergleichen, nicht zerstört werden. Das zu lagernde Gut wird üblicherweise in abgeschlossenen Tresoren oder Schränken aufbewahrt, in denen es sicher gegen fremden Zugriff ist, Vorkehrungen für den Brandfall sind aber meistens nicht getroffen.

Der Erfindung liegt daher die Aufgabe zugrunde, ein begehbares Schutzhaus zur Aufbewahrung von Dokumenten, insbesondere Datenträger oder von Chemikalien oder dergleichen zu schaffen, in dem die Gegenstände gegen unerwünschte Wärmeeinwirkung, beispielsweise während eines Brandes, Strahlungs-, Gas- oder Wassereinwirkung oder gegen sonstige mechanische Beanspruchungen sicher und zerstörungsfrei geschützt sind, wobei das Schutzhaus einen einfachen Aufbau haben soll, der in seiner Größe leicht an die geforderten Gegebenheiten angepaßt werden kann.

Diese Aufgabe wird erfindungsgemäß durch die kennzeichnenden Merkmalen des Hauptanspruchs in Verbindung mit den Merkmalen des Oberbegriffs gelöst.

Dadurch, daß die Wandungen von außen nach innen gesehen aus einer geschlossenen äußeren Metallhülle, einer oder mehreren Isolierschichten. einem Stützwerk, einer weiteren oder mehreren weiteren Isolierschichten und einer inneren geschlossenen Metallhülle aufgebaut sind, ist ein sicherer Schutz insbesondere gegen Brand- oder Strahleneinwirkung gegeben, wobei der Schutz noch dadurch erhöht wird, daß die einzelnen Schichten unabhängig voneinander errichtet und selbsttragend und mechanisch nicht miteinander verbunden sind. Jedes Teil erfüllt dabei seine ihm zugeordnete Funktion ohne die Hilfe der anderen. Die innere und äußere Metallhülle bilden einen doppelten Faraday'schen Käfig, so daß ein böswilliges oder unbeabsichtigtes Entmagnetisieren von als Magnetbänder oder Disketten oder dergleichen ausgebildeten magnetischen Datenträgern nicht möglich ist.

Durch die in den Unteransprüchen angegebenen Maßnahmen sind vorteilhafte Weiterbildungen und Verbesserungen möglich.

Der modulare Aufbau gestattet es, Schutzhäuser in beliebigen Größen auszubilden, ohne daß die Struktur oder die einzelnen Elemente geändert werden müssen.

Dadurch, daß die Wärmespeicherfähigkeit und/ oder die Masse der einzelnen Schichten von außen nach innen zunimmt, ist das Schutzhaus an das Temperaturverhalten eines Brandes angepaßt, bei dem die Temperaturen am Anfang schnell steigen und nach einem gewissen Zeitraum, der im Bereich von einer Stunde liegt, annähernd exponentiell abfallen. Der Wärmedurchgang wird durch den erfindungsgemäßen Aufbau nach innen verzögert, und nach Abklingen der Temperaturen im Außenraum kann der Wärmetransport wieder von innen nach außen erfolgen. Der Innenraum heizt sich daher nicht so stark auf, daß die Dokumente oder Datenträger zerstört werden.

Durch Versetzen der Stützen des Stützenwerks und der Stoßstellen der Blechelemente sind die heißen Zonen versetzt, so daß die Wärme gleichmäßig verteilt wird und keine Wärmebrücken entstehen.

Die Dichtungen zwischen den Blechelementen der inneren Metallhülle bilden zusammen mit den Blechelementen eine Dampfsperre, so daß die Feuchtigkeit, die beispielsweise während eines Brandes freigesetzt wird oder die aufgrund von Partialdruckunterschieden vorhanden ist, nicht in den Innenraum gelangt. Da magnetische Datenträger bei 100 % Feuchte entmagnetisiert werden, ist diese Maßnahme unerläßlich.

Der Aufbau der Tür mit dem Mehrfachfalzen gewährleistet einen sicheren Abschluß der notwendigen Öffnung im Schutzhaus. Durch das parallele Herausbewegen und das anschließende Schwenken muß nicht auf das aufwendige Zweitüren-System zurückgegriffen werden.

Die Erfindung ist in der Zeichnung dargestellt und wird in der nachfolgenden Beschreibung näher erläutert. Es zeigen :
Fig. 1 einen Schnitt durch das Schutzhaus parallel zur Decke oder zum Boden,
Fig. 2 eine vergrößerte Schnittdarstellung durch eine der Wandungen des Schutzhauses, und
Fig. 3 eine Darstellung der Tür mit den das Herausbewegen und Schwenken steuernden Hebeln.

Wie aus den Fig. 1 und 2 zu erkennen ist, besteht das Schutzhaus aus mehreren Schichten, wobei der Aufbau für die Wände, die Decken und den Boden gleich ist. Die Außenschicht des Schutzhauses 1 besteht aus einer durchgehenden Metallhülle 2, die durch einzelne miteinander verbundene Blechelemente 3 gebildet wird. Die Blechelemente 3 sind in ihren Randbereichen zweimal senkrecht abgebogen, so daß sich in diesen Randbereichen ein im Querschnitt U-förmiges Profil ergibt. An den senkrecht zur Außenhülle abgeknickten Winkelstücken 4 sind die Blechelemente 3 durch Schrauben, Nieten, Schweißen oder dergleichen miteinander verbunden. In die Blechelemente 3 ist jeweils eine Isolierschicht 5 mit hoher Wärmedämmung und mechanischer Festigkeit, beispielsweise Steinwolle, eingeschoben, die durch das U-Profil der Randbereiche der Blechelemente 3 gehalten wird. An die in den Blechelementen 3 gehaltene Isolierschicht 5 schließt sich eine weitere Isolierschicht 6 aus dem gleichen oder ähnlichen Material wie die Isolierschicht 5 an, wobei die mechanische Festigkeit des Wärmedämmaterials ausreichend sein muß, damit die Isolierschicht 6, die an den parallel zur äußeren Fläche der Blechelemente 3 liegenden abgeknickten Randbereichen 7 der Blechelemente 3 anliegt, sich selbst trägt. An die Isolierschicht 6 schließt sich ein Stützenwerk aus Profilträgern 8 an, wobei die Träger 8 ein U-Profil aufweisen und durch Schweißen, Nieten oder Schrauben derart miteinander verbunden sind, daß sich ein H-Profil ergibt. Selbstverständlich können auch Träger mit anderen Profilen verwendet werden. Ebenso wie die anderen Schichten 2, 5, 6 ist das Stützenwerk selbsttragend und mechanisch nicht mit der Isolierschicht 6 oder den Blechelementen 3 verbunden. In die U-Profile der Träger 8 sind Wärmedämmplatten 9 eingelegt. In Richtung Innenraum ist eine weitere Isolierschicht 10, eine Schicht aus Gipskarton-Platten 11 und wiederum eine Isolierschicht 12 vorgesehen. Entsprechend der äußeren Metallhülle 2 weist das Schutzhaus auch eine innere Metallhülle 13 aus Blechelementen 3 auf, wobei allerdings die durchgehende Metallschicht der Isolierschicht 12 zugewandt ist, während die abgewinkelten Bereiche zum Innenraum zeigen. Zwischen den Stoßstellen. der Blechelemente, das heißt zwischen den senkrecht abgebogenen Winkelbereichen, sind jeweils Dichtungen 14 angeordnet. Wie bei den äußeren Blechelementen umgreifen die abgewinkelten Bereiche 4, 7 Wärmedämmplatten 15. Wie in Fig. 2 gezeigt, kann im Innenraum eine Verschalung 16 aus Holz oder Gipskarton-Platten oder dergleichen vorgesehen sein.

Die einzelnen Schichten des sandwichartigen Aufbaus der Wandungen sind nicht miteinander verbunden und stehen allein, so daß der Wärmetransport nicht über etwaige Verbindungselemente erfolgen kann. Das für die Schichten 5, 6, 9, 10, 12 und 15 verwendete Wärmedämmaterial hat eine hohe Wärmedämmung und insbesondere im Außenbereich eine niedrige Speicherfähigkeit, wobei in einem bevorzugten Ausführungsbeispiel die Wärmespeicherfähigkeit aller Schichten von außen nach innen zunimmt. Entsprechend wird die Masse von außen nach innen immer größer, beispielsweise ist die Dicke der aus den Blechelementen gebildeten inneren Metallhülle 13 größer als die der äußeren Metallhülle 2. Die Stoßstellen zwischen den Blechelementen der inneren und äußeren Metallhülle 13, 2 sind versetzt zu den Trägern 8 des Stützenwerks angeordnet, so daß auch die heißen Zonen versetzt sind. Aufgrund der einzelnen Blechelemente 3 ergibt sich ein modularer Aufbau, so daß die Größe des Schutzhauses 1 durch das Vorsehen einer größeren oder kleineren Anzahl von Blechelementen 3 und entsprechend von Trägern 8 des Stützenwerks verändert werden kann.

Wie aus Fig. 1 zu erkennen ist, ist ein Zuführungsrohr 17 für eine CO₂- oder Halon- und so weiter Löschanlage Vorgesehen, das durch die einzelnen Schichten hindurchragt. Das Zuführungsrohr ist mehrfach umgelenkt und ist in den Außenschichten 2, 5, 6 von einer Manschette umgeben, die mit Brandschutzmaterial ummantelt ist. Im Brandfall schäumt das Brandschutzmaterial auf und bildet eine sichere Abdichtung zwischen metallischer Außenhaut 2 und Isolierschichten 5, 6.

Das Schutzhaus ist durch eine durch eine Tür 18 abschließbare Öffnung begehbar. Die Tür 18 ist in Fig. 3 näher dargestellt. Sie besteht entsprechend der inneren und äußeren Metallhülle 2, 13 aus den Blechelementen 3 mit eingesetztem Wärmedämmaterial, wobei zwischen der inneren und äußeren Schicht der Dicke der Wandung und somit der Tür entsprechende miteinander verbundene Brandschutzplatten vorgesehen sind. Zur besseren Abdichtung ist die Tür mehrfachgefalzt, wobei an der Stelle 19 die Falzung derart ausgebildet ist, daß sich eine Höhlung 20 ergibt, in der eine Dichtung 21 angeordnet ist. Eine Stahllippe 22 drückt im geschlossenen Zustand der Tür 18 gegen die Dichtung 21. Der Türbeschlag zum Öffnen und Schließen der Tür 18 ist im Innenraum angeordnet und weist, wie aus Fig. 3 zu erkennen, einen Schwenkhebel 23 und einen Lenkhebel 24 auf. Der Lenkhebel 24 verhindert das anfängliche Ausschwenken der Tür und gewährleistet ein paralleles Herausfahren, bis eine Schwenkung der Tür 18 möglich ist, die aufgrund der Dicke der Tür und ihrer Lagerung nicht von Anfang an durchgeführt werden kann. Wie aus der Fig. 3 zu erkennen ist, beschreiben die Hebel 23, 24 unterschiedliche Bewegungsradien. Die Stellung der Hebel bei vollständig geöffneter Tür 18 ist strichpunktiert dargestellt. Der Schwenkhebel 23 führt eine Schwenkbewegung von 90° aus, während der Lenkhebel 24 einen kleineren Schwenkwinkel beschreibt. Der Lenkhebel 24 ist länger als der Schwenkhebel 23 und die Drehpunkte des Lenkhebels 24 liegen in Bewegungsrichtung vor den Drehpunkten des Schwenkhebels. Außerdem sind die Drehpunkte der Hebel 24, 23 auch seitlich versetzt.

In dem Schutzhaus 1 können weitere Öffnungen vorgesehen sein, die mit der Tür 18 entsprechenden Schließelementen versehen sind.

## Patentansprüche

1. Begehbares Schutzhaus gegen unerwünschte Wärme-, Strahlungs-, Gas- und Wassereinwirkung und gegen mechanische Beanspruchung, insbesondere für Datenträger, dadurch gekennzeichnet, daß die Wandungen aus mehreren unterschiedlichen Schichten bestehen, wobei die Außen- und Innenschicht (2, 13) als geschlossene Metallhülle ausgebildet sind, daß zwischen Außen- und Innenschicht (2, 13) ein Stützenwerk (8) aus Metall vorgesehen und zwischen Außenschicht (2), Stützenwerk (8) und Innenschicht (13) Isolierschichten (6, 10, 12) mit hoher Wärmedämmung und mechanischer Festigkeit angeordnet sind und daß alle Schichten unabhängig voneinander errichtet und selbsttragend sind und mechanisch nicht miteinander verbunden sind.

2. Schutzhaus nach Anspruch 1, dadurch gekennzeichnet, daß die jeweilige Metallhülle (2, 13) aus abgewinkelten Blechelementen (3) besteht.

3. Schutzhaus nach Anspruch 1 oder 2, dadurch gekennzeichnet, daß die Blechelemente (3) als Blechplatten mit senkrecht abgewinkelten Randbereichen (4, 7) ausgebildet sind, wobei die Randbereiche der jeweiligen Blechelemente (3) miteinander verbunden sind.

4. Schutzhaus nach Anspruch 3, dadurch gekennzeichnet, daß die Randbereiche (4, 7) zweimal senkrecht abgewinkelt sind.

5. Schutzhaus nach einem der Ansprüche 1 bis 4, dadurch gekennzeichnet, daß das Stützenwerk aus parallel angeordneten Trägern (8) besteht.

6. Schutzhaus nach einem der Ansprüche 1 bis 4, dadurch gekennzeichnet, daß die Blechelemente (3) der die Innenschicht bildenden Metallhülle (13) an ihren Stoßstellen mit einer Dichtung _ (14) abgedichtet sind.

7. Schutzhaus nach einem der Ansprüche 1 _{'} bis 6, dadurch gekennzeichnet, daß der Schichtaufbau der Wandungen von außen nach innen gegeben ist durch
a) abgewinkelte Blechelemente (3) mit Isoliermaterial (5) größerer Festigkeit, das in die abgewinkelten Bereiche eingelegt ist,
b) Isolierschicht (6) mit hoher Wärmedämmung und mechanischer Festigkeit,
c) Stützenwerk mit Profilträgern (8), wobei zwischen die einzelnen Träger (8), jeweils in das Profil eingelegt, Isoliermaterial (9) größerer Festigkeit vorgesehen ist,
d) Isolierschicht (10) mit großer Wärmedämmung und mechanischer Festigkeit,
e) Schicht (11) aus Gipskarton,
f) Isolierschicht mit hoher Wärmedämmung und mechanischer Festigkeit,

g) abgewinkelte Blechelemente (3) zwischen deren Stoßstellen Dichtungen vorgesehen sind, wobei die abgewinkelten Bereiche ins Innere zeigen und mit Isoliermaterial (15) größerer Festigkeit gefüllt sind,
h) Verkleidung (16) aus Holz oder Gipskarton oder dergleichen.

8. Schutzhaus nach einem der Ansprüche 1 bis 6, dadurch gekennzeichnet, daß die Wärmespeicherfähigkeit der Schichten von außen nach innen zunimmt.

9. Schutzhaus nach einem der Ansprüche 1 bis 8, dadurch gekennzeichnet, daß die Masse der Schichten von außen nach innen zunimmt.

10. Schutzhaus nach einem der Ansprüche 1 bis 9, dadurch gekennzeichnet, daß es einen modularen Aufbau aufweist, wobei die Größe der Module durch die Blechelemente (3) gegeben ist.

11. Schutzhaus nach einem der Ansprüche 1 bis 10, dadurch gekennzeichnet, daß die Träger

(8) des Stützenwerks und die Stoßstellen der Blechelemente (3) versetzt zueinander angeordnet sind.

12. Schutzhaus nach einem der Ansprüche 1 bis 9, dadurch gekennzeichnet, daß in den Wandungen ein Zuführungsrohr (17) für eine Löschanlage vorgesehen ist, das von außen nach innen führend mehrfach umgelenkt ist, wobei in den Außenschichten (2, 5, 6) das Rohr (17) mit einer Manschette versehen ist, die mit im Brandfall aufschäumendem Brandschutzmaterial ummantelt ist.

13. Schutzhaus nach einem der Ansprüche 1 bis 12, dadurch gekennzeichnet, daß eine mehrfach gefalzte Tür (18) aus in einem Rahmen aufgenommenen Brandschutzplatten hoher Dichte mit der inneren Metallhülle (13) verbunden ist, wobei die Türbeschlagkonstruktion derart ausgebildet ist, daß die Tür (18) erst parallel nach außen herausbewegbar und dann schwenkbar ist.

14. Schutzhaus nach Anspruch 13, dadurch gekennzeichnet, daß die Türbeschlagkonstruktion einen Schwenkhebel (23) und einen Lenkhebei (24) aufweist, wobei der Lenkhebel (24) ein Ausschwenken der Tür in den ersten 10 bis 15° der Schwenkbewegung des Schwenkhebels (23) verhindert.

15. Schutzhaus nach Anspruch 14, dadurch gekennzeichnet, daß die jeweiligen Drehpunkte (25, 26) des Lenkhebels (24) in Bewegungsrichtung vor den jeweiligen Drehpunkten (27, 28) des Schwenkhebels (23) liegen.

16. Schutzhaus nach Anspruch 14 oder 15, dadurch gekennzeichnet, daß der Lenkhebel (24) länger als der Schwenkhebel (23) ist.

17. Schutzhaus nach einem der Ansprüche 13 bis 16, dadurch gekennzeichnet, daß die Tür (18) mindestens einen Falz (19) von 360° aufweist.

## Claims

1. Walk-in shelter for protection against undesired heat, radiation, gas and water action and against mechanical stressing, particularly for data carriers, characterised in that the walls comprise several different layers, the outer and inner layers (2, 13) being constructed as a closed metal envelope, that between the outer and inner layers (2, 13) is provided a metallic supporting frame (8) and between outer layer (2), supporting frame (8) and inner layer (13) there are insulating layers (6, 10, 12) with high thermal insulation and mechanical strength and that all the layers are set up independently of one another, are self-supporting and not mechanically interconnected.

2. Shelter according to claim 1, characterised in that the metal envelope (2, 13) comprises bent sheet metal elements (3).

3. Shelter according to claim 1, characterised in that the sheet metal elements (3) have edge regions (4, 7) which are bent at right angles, the edge regions of the particular sheet metal elements (3) being interconnected.

4. Shelter according to claim 3, characterised in that the edge regions (4, 7) are bent twice at right angles.

5. Shelter according to one of the claims 1 to 4, characterised in that the supporting frame comprises parallel beams (8).

6. Shelter according to one of the claims 1 to 4, characterised in that the sheet metal elements (3) of the metal envelope (13) forming the inner layer are sealed at their intersections with a seal (14).

7. Shelter according to one of the claims 1 to 6, characterised in that the layer structure of the walls from the outside to the inside is provided by
a) bent sheet metal elements (3) with high strength insulating material (5) placed in the bent regions,
b) insulating layer (6) with high thermal insulation and mechanical strength,
c) supporting frame with beams (8), high strength insulting material (9) being placed in the profile between the individual beams (8),
d) insulating layer (10) with a high thermal insulation and mechanical strength,
e) plaster board layer (11),
f) insulating layer with high thermal insulation and mechanical strength,
g) bent sheet metal elements (3) between whose intersections are provided seals, the bent regions being directed towards the interior and being filled with high strength insulating material (15),
h) wood, plaster board or similar covering (16).

8. Shelter according to one of the claims 1 to 6, characterised in that the heat storage capacity of the layers increases from the outside to the inside.

9. Shelter according to one of the claims 1 to 8, characterised in that the mass of the layers increases from the outside to the inside.

10. Shelter according to one of the claims 1 to 9, characterised in that it has a modular construction, the size of the modules being determined by the sheet metal elements (3).

11. Shelter according to one of the claims 1 to 10, characterised in that the beams (8) of the supporting frame and the intersections of the sheet metal elements (3) are arranged so as to be displaced relative to one another.

12. Shelter according to one of the claims 1 to 9, characterised in that a supply pipe (17) for an extinguishing system is provided in the walls and is deflected on a number of occasions from the outside to the inside, whereby in the outer layers (2, 5, 6) pipe (17) is provided with a sleeve, which is enveloped by fire protection material which foams in the case of a fire.

13. Shelter according to one of the claims 1 to 12, characterised in that a multiply folded door (18) formed from high density fire protection plates received in a frame is connected to the inner metal envelope (13), the door fitting system being such that the door (18) is firstly moved out parallel and can then be swung.

14. Shelter according to claim 13, characterised in that the door fitting system has a swinging lever (23) and a steering lever (24), the latter preventing the door from swinging out in the first 10 to 15° of the swinging movement of swinging lever (23).

15. Schelter according to claim 14, characterised in that the pivot points (25, 26) of the steering lever (24) are positioned upstream of the pivot points (27, 28) of swinging lever (23) in the direction of movement.

16. Shelter according to claims 14 or 15, characterised in that the steering lever (24) is longer than the swinging lever (23).

17. Shelter according to one of the claims 13 to 16, characterised in that the door (18) has at least one 360° fold (19).

## Revendications

1. Abri praticable contre les effets indésirables de la chaleur, des radiations, des gaz, de l'eau et des sollicitations mécaniques, destiné en particulier aux supports de données, caractérisé en ce que ses parois sont constituées de plusieurs couches différentes, les couches extérieure et . intérieure (2, 13) présentant la forme d'enveloppes métalliques fermées, en ce qu'une armature métallique (8) est prévue entre les couches extérieure et intérieure (2,13), en ce que des couches isolantes (6, 10, 12) à pouvoir calorifuge et résistance mécanique élevés sont disposées entre la couche extérieure (2), l'armature (8) et la couche intérieure (13), et en ce que toutes les couches sont indépendantes les unes des autres, auto- portantes et montées sans liaison mécanique entre elles.

2. Abri selon la revendication 1, caractérisé en ce que les enveloppes métalliques (2, 13) sont réalisées à l'aide de tôles pliées (3).

3. Abri selon les revendications 1 ou 2, caractérisé en ce que les tôles (3) présentent des bords (4, 7) rabattus à angle droit, les bords des différentes tôles (3) étant reliés ensemble.

4. Abri selon la revendication 3, caractérisé en ce que les bords (4, 7) sont rabattus deux fois à angle droit.

5. Abri selon l'une quelconque des revendications 1 à 4, caractérisé en ce que l'armature est constituée de poutres (8) parallèles entre elles.

6. Abri selon l'une quelconque des revendications 1 à 4, caractérisé en ce que les tôles (3) de l'enveloppe métallique (13) qui constitue la paroi intérieure, sont pourvues d'un joint d'étanchéité le long de leurs bords de jonction.

7. Abri selon l'une quelconque des revendications 1 à 6, caractérisé en ce que, de l'extérieur vers l'intérieur, les parois sont constituées des couches suivantes :
a) tôles à bords rabattus (3) garnies de plaques isolantes (5) à résistance élevée, glissées sous les bords rabattus ;
b) couche isolante (6) à pouvoir calorifuge et résistance mécanique élevés ;
c) armature à poutres (8) entre lesquelles des plaques isolantes (9) à résistance élevée sont montées ;
d) couche isolante (10) à pouvoir calorifuge et résistance mécanique élevés ;
e) couche de placoplâtre (11) ;
f) couche isolante (12) à pouvoir calorifuge et résistance mécanique élevés ;
g) tôles à bords rabattus (3) isolées par des joints le long de leurs bords de jonction, ces bords rabattus étant orientés vers l'intérieur et enserrant des plaques isolantes (15) à résistance élevée ;
h) un habillage en bois ou placoplâtre ou similaire.

8. Abri selon l'une quelconque des revendications 1 à 6, caractérisé en ce que la capacité d'absorption de chaleur des couches augmente de l'extérieur vers l'intérieur.

9. Abri selon l'une quelconque des revendications 1 à 8, caractérisé en ce que la masse des différentes couches augmente de l'extérieur vers l'intérieur.

10. Abri selon l'une quelconque des revendications 1 à 9, caractérisé en ce qu'il présente une structure modulaire, la taille des modules étant déterminée par celle des tôles (3).

11. Abri selon l'une quelconque des revendications 1 à 10, caractérisé en ce que les poutres (8) de l'armature et les jonctions des tôles (3) sont décalées les unes par rapport aux autres.

12. Abri selon l'une quelconque des revendications 1 à 9, caractérisé en ce que sa paroi est traversée par un tuyau d'amenée (17) à relier à une installation d'extinction, ce tuyau qui change plusieurs fois de direction en allant de l'extérieur vers l'intérieur est pourvu, à hauteur des couches extérieures (2, 5, 6), d'une manchette entourée d'un matériau ignifuge qui mousse en cas d'incendie.

13. Abri selon l'une quelconque des revendications 1 à 12, caractérisé en ce qu'une porte (18) à plusieurs épaulements décalés, constituée de plaques ignifuges de grande densité montées dans un cadre, est associée à l'enveloppe métallique (13), les gonds étant réalisés de telle manière que la porte (18) doit d'abord être tirée parallèlement vers l'extérieur avant de pivoter.

14. Abri selon la revendication 13, caractérisé en ce que les gonds de la porte comportent un levier de pivotement (23) et un levier de commande (24), ce dernier empêchant le pivotement de la porte vers l'extérieur pendant les dix à quinze premiers degrés du mouvement de pivotement du levier (23).

15. Abri selon la revendication 14, caractérisé en ce que les points d'articulation (25, 26) du levier de pivotement (24) se trouvent devant les points d'articulation (27, 28) du levier de commande (23) dans la direction du mouvement.

16. Abri selon la revendication 14 ou 15, caractérisé en ce que le levier de commande (24) est plus long que le levier de pivotement (23).

17. Abri selon l'une quelconque des revendications 13 à 16, caractérisé en ce que la porte (18) présente au moins un épaulement (19) de 360°.
